# EUROPÄISCHE PATENTSCHRIFT

(11) **EP 0 552 502 B1**
(45) Veröffentlichungstag und Bekanntmachung des Hinweises auf die Patenterteilung: **30.07.1997**
(21) Anmeldenummer: 92122130.5
(22) Anmeldetag: 30.12.1992
(51) Int. Cl.: A61G 7/018, A61G 7/00, A61G 7/012

(54) **Steuervorrichtung für eine Pflegebetthubvorrichtung**
Control unit for care-bed lifting device
Commande pour dispositif élévateur de lit de soins

(30) Priorität: 30.12.1991 DE 4143182
(43) Veröffentlichungstag der Anmeldung: 28.07.1993
(73) Patentinhaber: Wissner-Bosserhoff GmbH & Co. KG, 58739 Wickede (DE)
(72) Erfinder: Kötter, Helmut, D-32120 Hiddenhausen (DE)
(74) Vertreter: Fritz, Edmund Lothar, Dipl.-Chem.

(56) Entgegenhaltungen:
- US-A- 3 697 846
- US-A- 3 742 527
- US-A- 4 953 243

## Beschreibung

Die Erfindung betrifft eine Steuervorrichtung zur Betätigung von Hubvorrichtungen zum kopf- und/oder fußseitigen Anheben eines Matratzenrahmens, wobei von einer Gleichspannungsquelle ein Kopfseitenmotor über Kontakte eines Kopfseiten-Hubtasters hebend gerichtet und über Kontakte eines Kopfseiten-Senktasters senkend gerichtet zu bestromen ist und wobei am Fußseitenmotor über Kontakte eines Fußseiten-Hub-Tasters hebend gerichtet und über Kontakte eines Fußseiten-Senk-Tasters senkend gerichtet bestromen ist.

In der Anmeldung DE-U-91 13 034 ist ein Pflegebett beschrieben, das kopf- und fußseitig je eine Hubvorrichtung aufweist, die über einzelne Steuertasten ein Heben sowie ein Senken der Kopfseite und desgleichen der Fußseite ermöglicht. Somit läßt sich das Bettgestell zur leichten Pflege und Behandlung des Liegenden beidseitig hochstellen oder einseitig relativ absenken, so daß der Kreislauf des Liegenden abhängig von einer jeweils gestellten Indikation angeregt oder entlastet wird.

Weiterhin sind an dem Bettgestell rollfähige Stützen so angeordnet, daß in einer Extremstellung der Hubvorrichtung das Bettgestell auf deren Rollen verfahrbar ist. Etwas aus dieser Extremstellung herausgehoben hingegen, steht das Bett rutschfest auf den Hubvorrichungen. Die freie in die Sonderstellungen Steuerbarkeit birgt die Gefahr in sich, daß, wenn das Bett sich in der Rollstellung befindet, dieses wegrollen kann, sobald ein Patient daraus aufsteht oder sich hinein legt, wodurch dieser sturzgefährdet ist. Weiterhin ist insbesesondere die Kopftieflage häufig kontraindiziert. Es ist deshalb unzulässig, verwirrten Personen die Lagesteuerung selbst zu überlassen, da sie dies Gefahrensituationen nicht einschätzen oder erkennen können und Steuermaßnahmen zu deren Vermeidung oder Rückgängigmachung nicht vornehmen. Andererseits ist es erwünscht, daß ein Liegender sich selbst wahlweise in eine bequeme Kopfobenposition oder in eine hohe Bettlage oder in eine niedrige Aufstehposition mit dem Bett verbringen kann, so daß er dazu keinen Pfleger ordern muß.

Es ist Aufgabe der Erfindung, eine Steuervorrichtung zu schaffen, die es ermöglicht, daß ein Liegender selbst alle solche und nur solche Bettpositionen ansteuern kann, die nicht sicherheitsgefährdend sind.

Die Lösung der Aufgabe besteht darin, daß in der Zuleitung des Kopfseitenmotors ein Kopfunten-Endkontakt und in der Zuleitung des Fußseitenmotors ein Fußunten-Endkontakt jeweils seriell angeordnet sind, wobei diese Unten-Endkontakte jeweils vor einer Rollstellung des Bettgestelles betätigt angeordnet sind, daß zwischen die Zuleitungen der beiden Motore tastenseitig ein Ruhekontakt eines Schlüsselschalters überbrückend geschaltet ist und motorseitig diese Zuleitungen gegeneinander entkoppelt zu einem Arbeitskontakt des Schlüsselschalters geführt sind, welcher geschaltet die beiden Endkontakte brückt, und daß beide Motore einen gemeinsamen Rückleiter-Anschluß aufweisen.

Vorteilhafte Ausgestaltungen sind in den Unteransprüchen angegeben.

Diese Lösung ermöglicht es, daß nur derjenige Pfleger, der den Schlüsselschalter hat, mit diesem die Unten-Endschalter brücken kann, so daß dann die weitere Tastenbetätigung der Senken-Taster eine Verbringung des Bettes in die rollfähige Stellung bewirkt. Wird die Absenkung jedoch ohne eine Schlüsselbetätigung vorgenommen, so ergibt sich eine sichere untere Standstellung durch die Abschaltung der Endschalter. Nur eine Hubbetätigung der Steuerung ist dann noch wirksam.

Der Schlüsselschalter hat vorteilhaft die weitere Funktion, eine aus Sicherheitsgründen vorgesehene Parallelsteuerung des Hebens und Senkens aufzutrennen, so daß eine beliebige Neigungsverstellung durch den Pfleger ermöglicht. ist. Die eingestellte Neigung bleibt, wenn der Schlüssel entfernt ist, solang erhalten, bis Endschalter das Heben oder Senken des angehobenen oder abgesenkten Endes begrenzen, so daß sich in der völligen Endstellung beider Bettenden und somit der Hubvorrichtungen die Horizontallage wieder ergibt.

Vorteilhafte Ausgestaltungen sind in den Figuren 1 und 2 dargestellt.
- Fig. 1: zeigt eine stirnseitige Ansicht eines Liegebettes mit schematisierter Steuervorrichtung;
- Fig. 2: zeigt ein Schaltbild der Steuervorrichtung.

Das kopfseitig gezeigte Liegebett (1) weist ein Rahmengestell (RG) auf, das kopf- und fußseitig jeweils mit einer Hubvorrichtung versehen ist, neben denen jeweils beidseitig Rollstützen angeordnet sind. In der Figur 1 sind lediglich die Kopfseitenhubvorrichtung (KH) sowie die Kopfseitenrollstützen (RK) zu sehen.

Die Hubvorrichtung (KH) befindet sich in einer unteren Stellung, in der die Rollen (5) der Rollstützen (RK) sich noch über den Boden befinden, wodurch das Bett einen festen Stand hat. Die Hubvorrichtung (HK) wird durch den Kopfseitenmotor (MK) mit einem Getriebe über eine Hubspindel abhängig von der Stromrichtung im Motor anhebend oder absenkend betrieben. In der Stellung, in der die Spindel am weitestens eingezogen ist, ist der Tragbock (3) so weit angehoben, daß das Bett auf den Rollen (5) rollbar ist. In der anderen Extremlage der Hubvorrichtung ist der Bettrahmen (BR) zusammen mit den Rollstützen (RK) weit angehoben, so daß ein Patient leicht versorgt werden kann.

Die verschiedenen Verstellpositionen werden mittels nockengesteuerter Schalter der Steuervorrichtung (ST) gemeldet. Der Übersichtlichkeit halber ist die Nocke (N) an einem Haltearm des Hubgestelles angeordnet dargestellt und sind die Nockenschalter an einer der Rollstützen (RK) in den entsprechenden Höhen eingezeichnet. Fachmännisch lassen sich auch andere Anbringungsorte wählen, z.B. entlang des Spindelzylinders des Antriebes. In der gezeigten Stellung (KU), der unteren Stellung des Bettrahmens (BR) vor einer Rollstellung (KR), ist nur der Endkontakt (EUK) der Kopfuntenstellung geöffnet betätigt. In der Rollstellung ist durch den Nocken (N) außerdem der Rollstellungsendkontakt (ERK) geöffnet gesteuert. In der extremen Hubstellung (HK) ist andererseits durch den Nocken (N) der obere Endkontakt (EOK) geöffnet gesteuert. Die Steuernockenleitungen sind in die Steuervorrichtung (ST) geführt, von der weiterhin Leitungen zu dem kopfseitigen Antriebsmotor (MK) und zu einem Netzteil (NT), welches einen Transformator und einen Gleichrichter enthält, geführt.

Eine gleichartige Anordnung wie die kopfseitige befindet sich an dem Fußende des Bettgestelles, und von dort, von der fußseitigen Hubvorrichtung (FH), die nur schematisch dargestellt ist, gehen entsprechende Leitungen von einem fußseitigen Rollstellung-Endschalter (ERF), einem fußseitigen Untenstellung-Endschalter (EUF) und einem fußseitigen Obenstellung-Endschalter (EOF) an die Steuervorrichtung, die ihrerseits den fußseitigen Hubmotor (MF) ansteuert.

Auf der Steuervorrichtung (ST) befindet sich ein Tastenfeld mit 4 Steuertasten, von denen eine die kopfseitige Hebentaste (THK), eine die kopfseitige Senkentaste (TSK), eine die fußseitige Hebentaste (THF) und eine die fußseitige Senkentaste (TSF) ist. Außerdem ist ein Schlüsselschalter (SS) dort angeordnet, der nur bei eingestecktem Schlüssel mit diesem zu betätigen ist und dazu vorgesehen ist, daß besondere Einstellungen, nämlich die rollfähige Stellung des Bettes und die Tiefstellung der Kopfseite vorgenommen werden können.

Figur 2 zeigt die Schaltung die sich als besonders vorteilhaft und einfach erwiesen hat, diese läßt sich jedoch auch in schaltungstechnisch äquivalenter Weise abwandeln, in dem die vorgesehenen Entkopplungsdioden durch Umschaltkontakte und/oder die Umschaltkontakte durch logische Gatteranordnungen in bekannter Weise ersetzt werden.

Die Stromversorgung der Steuervorrichtung erfolgt über den Transformator (TR) mit einem nachgeschalteten Gleichrichter (GL). Der kopfseitige Hebentaster (THK) besteht aus einem doppelpoligen Umschalter, dessen Arbeitskontakte über Ruhekontakte des kopfseitigen Senkentaster (TSK) zu dem Kopfseitenmotor (MK) geführt sind. Durch die Verknüpfung mit den Ruhekontakten des entgegengesetzt wirkenden Tasters wird ein Kurzschluß bei gemeinsamer Betätigung dieser Tasten verhindert. Die Ruhekontakte des Kopfseitenhebentasters sind auf ein Umschalterpaar des Fußseitenhebentaster geführt, dessen Arbeitskontakte über Ruhekontakte des Fußseitensenkentasters (TFS) zu dem Fußseitenmotor (MF) geführt sind. Auch hier ist eine Sicherheit entsprechend gegen einen Kurzschluß bei einer Parallelbetätigung widersprechender Tastenn über die Ruhekontaktverknüpfung gewährleistet.

Das Kopfseitensenken-Kontaktpaar ist arbeitsseitig mit der anderen Stromversorgungspolarität an seinen Arbeitskontakten versorgt, so daß die umgekehrte Drehrichtung der Kopfseitenmotors (MK) bei der Tastenbetätigung gesteuert wird. Die Arbeitskontakte des Kopfseitensenkentasters sind entsprechend über Ruhekontakte des Kopfseitenhebentasters und auch über Ruhekontakte des Fußseitenhebentasters versorgt, so daß wiederum eine Kurzschlußverriegelung sichergestellt ist. Ebenso ist der Fußseitensenkentaster arbeitskontaktseitig über die Kettung der Ruhekontakte der Hubtaster (THK, THF) bei entsprechender umgekehrter Polarität versorgt, und dessen Schaltkontakte sind zu dem Fußseitenmotor (MF) durchgeschaltet.

Soweit ist diese Schaltung in bisher üblichen Betthubvorrichtungen bekanntermaßen vorgesehen. Neu ist die Anordnung eines Schlüsselschalters (SS), dessen Ruhekontakt (SR) die beiden Zuleitungen der Motore (MK, MF) miteinander verbindet, so daß bei abgezogenen Schlüsselschalter (SS) beide Motore (MK, MF) bei der Betätigung einer oder beider Hubtasten (THK, THF) stets parallel hebend angesteuert werden und bei der Betätigung einer oder beider der Senkentasten (TSK, TSF) senkend betätigt werden. Wird der Schlüsselschalter (SS) jedoch betätigt, so tritt eine Auftrennung beider Stromkreise ein, und beide Motore (MK, MF) lassen sich in der eingangs beschriebenen Weise einzeln ansteuern.

In der Zuleitung zu dem kopfseitigen Motor (MK) liegen jeweils seriell ein Untenstellungsendkontakt (EUK) und ein Rollstellungsendkontakt (ERK) sowie eine Diode (D2), die in der absenkenden Stromrichtung leitend ist. Parallel zu der Serienschaltung der Endkontakte (EUK, ERK) und der Diode (D2) ist eine Serienschaltung aus dem oberen Endkontakt (EOK) mit einer umgekehrt gerichteten Diode (D1) geschaltet. Befindet sich die Hubvorrichtung in der oberen Endlage, so ist der obere Endkontakt geöffnet, und es ist nur noch ein Betrieb in der umgekehrten Stromrichtung möglichst.

In der unteren Endstellung ist der untere Endkontakt (EUK) geöffnet, wobei das Bett noch einen festen Stand hat. Falls der Schlüsselschalter (SS) betätigt ist, so wird mit dessen Arbeitskontakt (SA) der untere Endkontakt (EUK) über eine Diode (D5) gebrückt, so daß ein weiteres Absenken bei Betätigung der Senkentaste (TSK) in die Rollstellung möglich ist, bis der Rollstellungsendkontakt (ERK) öffnet.

Eine entsprechende Anordnung der fußseitigen Endkontakte (EUF, ERF, EOF) sowie der zugehörigen Dioden (D3, D4, D6) sind in die Zuleitung des Fußseitenmotors (MF) gelegt, so daß die gesamte Anordnung völlig symmetrisch arbeitet. Die Dioden (D5, D6) dienen der Endkopplung der beiden Motorzuleitungen bei der Betätigung des Schlüsselschalters (SS). Diese beiden Dioden können auch durch ein Kontaktpaar des Schlüsselschalters (SS) in ihrer Funktion ersetzt werden.

Die Schaltungsanordnung läßt sich auch in ihren Steuer- und Sicherheitsfunktionen auf eine Richtungssteuerung, die mit Wechselstrommotoren arbeitet oder auf eine elektrisch gesteuerte hydraulische Hebevorrichtungen übertragen.

## Patentansprüche

1. Steuervorrichtung zur Betätigung von Hubvorrichtungen (KH, FH) zum kopf- und/oder fußseitigen Anheben eines Matratzenrahmens (MR), wobei von einer Gleichspannungsquelle ein Kopfseitenmotor (MK) über Kontakte eines Kopfseiten-Hubtasters (THK) hebend gerichtet und über Kontakte eines Kopfseiten-Senktasters (TSK) senkend gerichtet zu bestromen ist und wobei ein Fußseitenmotor (MF) über Kontakte eines Fußseiten-Hub-Tasters (THF) hebend gerichtet und über Kontakte eines Fußseiten-Senk-Tasters (TSF) senkend gerichtet zu bestromen ist, dadurch gekennzeichnet daß die beiden Motore (MK, MF) einen gemeinsamen Rückleiter-Anschluß aufweisen, daß in der Zuleitung des Kopfseitenmotores (MK) ein Kopfunten-Endkontakt (EUK) und in der Zuleitung des Fußseitenmotores (MF) ein Fußunten-Endkontakt (EUF) jeweils seriell angeordnet sind, wobei diese Unten-Endkontakte (EUK, EUF) jeweils vor einer Rollstellung des Bettgestelles (BG) betätigt angeordnet sind, und daß zwischen diesen Zuleitungen der beiden Motore (MK, MF) tastenseitig ein Ruhekontakt (SR) eines Schlüsselschalters (SS) überbrückend geschaltet ist und motorseitig diese Zuleitungen gegeneinander entkoppelt zu einem Arbeitskontakt (SA) des Schlüsselschalters (SS) geführt sind, der geschaltet die beiden Endkontakte (EUF, EUK) brückt.

2. Steuervorrichtung nach Anspruch 1, dadurch gekennzeichnet, daß der Schlüsselschalter-Arbeitskontakt (SA) über Entkopplungsdioden (D5, D6) mit den motorseitigen Anschlüssen des Fußunten-Endkontaktes (EUF) und des Kopfunten-Endkontaktes (EUK) verbunden ist.

3. Steuervorrichtung nach Anspruch 1 oder 2, dadurch gekennzeichnet, daß dem Fußunten-Endkontakt (EUF) ein Fußseiten-Rollstellungkontakt (ERF) und dem Kopfunten-Endkontakt (EUK) ein Kopfseiten-Rollstellungkontakt (ERK) motorseitig nachgeschaltet sind.

4. Steuervorrichtung nach Anspruch 3, dadurch gekennzeichnet, daß in Serie mit dem Kopfseiten-Rollstellungkontakt (ERK) und dem Fußseiten-Rollstellungkontakt (ERF) jeweils eine Diode (D2, D4) in der senkenden Stromrichtung geschaltet ist und parallel zu dem Kopfunten-Endkontakt (EUK) und dem Kopfseiten-Rollstellungkontakt (ERK) ein Kopfoben-Endkontakt (EOK) in Serie mit einer Diode (D1) in hebender Stromrichtung geschaltet sind sowie parallel zu dem Fußunten-Endkontakt (EUF) und dem Fußseiten-Rollstellungkontakt (ERK) ein Fußoben-Endkontakt (EOF) in Serie mit einer weiteren Diode (D2) in hebender Stromrichtung geschaltet sind.

5. Steuervorrichtung nach einem der vorstehenden Ansprüche, dadurch gekennzeichnet, daß an der Kopfseiten-Hubvorrichtung (KH) der Kopfoben-Endkontakt (EOK) in einer oberen Endstellung (KO) betätigt geöffnet angeordnet ist und der Kopfunten-Endkontakt (EUK) in einer ersten unteren Endstellung (KU) betätigt geöffnet angeordnet ist, in der eine Kopfseitenrollstütze (RK) gerade noch keinen Bodenkontakt hat, und daß an der Kopfseiten-Hubvorrichtung (KH) der Kopfseiten-Rollstellungkontakt (ERK) in einer zweiten, tieferen unteren Endstellung (KR) betätigt geöffnet angeordnet ist, in der die Kopfseitenrollstütze (RK) rollfähig unter die Kopfseiten-Hubvorrichtung (KH) hinausragt.

6. Steuervorrichtung nach einem der vorstehenden Ansprüche, dadurch gekennzeichnet, daß an der Fußseiten-Hubvorrichtung (FH) der Fußoben-Endkontakt (EOF) in einer oberen Endstellung (KO) betätigt geöffnet angeordnet ist und der Fußunten-Endkontakt (EUF) in einer ersten unteren Endstellung betätigt geöffnet angeordnet ist, in der eine Fußseitenrollstütze gerade noch keinen rollfähigen Bodenkontakt hat, und daß an der Fußseiten-Hubvorrichtung (FH) der Fußseiten-Rollstellungkontakt (ERF) in einer zweiten, tieferen unteren Endstellung betätigt geöffnet angeordnet ist, in der die Fußseitenrollstütze rollfähig unter die Fußseiten-Hubvorrichtung (KF) hinausragt.

## Claims

1. Control unit for operating lifting devices (KH, FH) for the foot-side and/or head-side lifting of a mattress frame (MR), a head-side motor (MK) being supplied with current by a direct-current supply via contacts of a head-side lifting push-button (THK) in a lifting direction and via contacts of a head-side lowering push-button (TSK) in a lowering direction, and a foot-side motor (MF) being supplied with current via contacts of a foot-side lifting push-button (THF) in a lifting direction and via contacts of a foot-side lowering push-button (TSF) in a lowering direction, characterised in that both motors (MK, MF) comprise a common return connection, that in the supply line of the head-side motor a head-down limit contact (EUK) and in the supply line of the foot-side motor (MF) a foot-down limit contact (EUF) are arranged in series, said down-limit contacts (EUK, EUF) being each arranged in an actuated position upstream of a rolling position of the bed frame (BG), and that between these supply lines of the two motors (MK, MF) there is interposed at the key side a rest contact (SR) of a key switch (SS) in a bridging manner and at the motor side these supply lines are conducted to a working contact (SA) of the key switch (SS) in a manner decoupled from each other, said working contact bridging the two limit contacts (EUF, EUK) in its actuated position.

2. Control unit as claimed in claim 1, characterised in that the working contact (SA) of the key switch is connected via decoupling diodes (D5, D6) to the motor-side connections of the foot-down limit contact (EUF) and the head-down limit contact (EUK).

3. Control unit as claimed in claim 1 or 2, characterised in that on the motor side a foot-side rolling position contact (ERF) is connected upstream of the foot-down limit contact (EUF) and a head-side rolling position contact (ERK) is connected downstream of the head-down limit contact (EUK)

4. Control unit as claimed in claim 3, characterised in that in series with the head-side rolling position contact (ERK) and the foot-side rolling position contact (ERF), there is connected a diode (D2, D4) in each case in the lowering current direction and parallel to the head-down limit contact and the head-side rolling position contact (ERK) a head-up limit contact (EOK) is connected in series with a diode (D1) in the lifting current direction as well as parallel to the foot-down limit contact ((EUF) and the foot-side rolling position contact (ERK) a foot-up limit contact (EOF) is connected in series with a further diode (D2) in the lifting current direction.

5. Control unit as claimed in any one of the preceding claims, characterised in that at the head-side lifting device (KH) the head-up limit contact (EOK) is arranged in an upper end position (KO) switched open and the head-down limit contact (EUK) is arranged in a first lower end position (KU) switched open in which a head-side rolling support (RK) has not yet any ground contact and that at the head-side lifting device (KH) the head-side rolling position contact (ERK) is arranged in a second deeper lower position (KR) switched open in which the head-side rolling support (RK) extends beyond the head-side lifting device (KH) in a rollable manner.

6. Control unit as claimed in any one of the preceding claims, characterised in that at the foot-side lifting device (FH) the foot-up limit contact (EOF) is arranged in an upper end position (KO) switched open and the foot-down limit switch (EUF) is arranged in a first lower end position switched open in which a foot-side rolling support has not yet any rollable ground contact and that at the foot-side lifting device (FH) the foot-side rolling position contact (ERF) is arranged in a second deeper lower position switched open in which the foot-side rolling support extends beyond the foot-side lifting device (KF) in a rollable manner.

## Revendications

1. Commande pour actionner des dispositifs élévateurs (KH, FH) aux fins de l'élévation côté tête et/ou côté pieds d'un sommier de matelas (MR), ou une source de courant continu alimente par l'intermédiaire de contacts d'un bouton poussoir d'élévation de l'extrémité tête (THK) à des fins d'élévation et par l'intermédiaire de contacts d'un bouton poussoir d'abaissement (TSK) à des fins d'abaissement un moteur côté tête (MK), et où cette source de courant continu alimente par l'intermédiaire de contacts d'un bouton poussoir d'élévation de l'extrémité pieds (THF) à des fins d'élévation et par l'intermédiaire de contacts d'un bouton poussoir d'abaissement (TSF) à des fins d'abaissement un moteur côté tête (MF), caractérisée en ce que les deux moteurs (MK, MF) présentent une borne commune de ligne de retour, en ce que dans le conducteur d'alimentation du moteur côté tête (MK) est monté en série un contact fin de course tête en bas (EUK) et en ce que dans le conducteur d'alimentation du moteur côté pieds (MF) est monté en série un contact fin de course pieds en bas (EUF), lesdits contacts fin de course en bas (EUK, EUF) étant chacun disposé à actionnement devant une position de roulement du châssis du lit (BG), et en ce qu'entre ces conducteurs d'alimentation des deux moteurs (MK, MF) est monté en pont côté boutons poussoirs un contact de repos (SR) d'un interrupteur à clef (SS) et en ce que côté moteurs ces conducteurs d'alimentation sont de manière non accouplés l'un à l'autre dirigés vers un contact de travail (SA) de l'interrupteur à clef (SS), lequel lorsqu'il est actionné produit le pontage des deux contacts fin de course (EUF, EUK).

2. Commande suivant la revendication 1, caractérisée en ce que le contact de travail (SA) de l'interrupteur à clef est par l'intermédiaire de diodes de désaccouplement (D5, D6) connecté aux bornes côté moteur du contact fin de course pieds en bas (EUF) et du contact fin de course tête en bas (EUK).

3. Commande suivant la revendication 1 ou 2, caractérisée en ce qu'au contact fin de course pieds en bas (EUF) est connecté en aval côté moteur un contact position de roulement côté pieds (ERF) et en ce qu'au contact fin de course tête en bas (EUK) est connecté en aval côté moteur un contact de position de roulement côté tête (ERK).

4. Commande suivant la revendication 3, caractérisée en ce qu'en série avec le contact position de roulement côté tête (ERK) et en série avec le contact position de roulement côté pieds (ERF) est chaque fois couplée une diode (D2, D4) dans le sens de circulation de courant pour l'abaissement et en ce qu'en parallèle au contact fin de course tête en bas (EUK) et au contact position de roulement côté tête (ERK) est couplé un contact fin de course tête en haut (EOK) en série avec une diode (D1) dans le sens de courant pour l'élévation, et en ce qu'en parallèle au contact fin de course pieds en bas (EUF) et au contact position de roulement côté pieds (ERK) est couplé un contact fin de course pieds en haut (EOF) en série avec une autre diode (D2) dans le sens de courant pour l'élévation.

5. Commande suivant l'une quelconque des revendications précédentes, caractérisée en ce que dans le dispositif élévateur (KH) côté tête, le contact fin de course côté tête (EOK) actionné dans une position fin de course haute (KO) est ouvert et en ce que le contact fin de course tête en bas (EUK) actionné dans une première position fin de course en bas (KU), dans laquelle un support de roulette côté tête (RK) est proche du sol mais pas encore en contact avec celui-ci, est ouvert, et en ce que dans le dispositif élévateur côté tête (KH), le contact position de roulement côté tête (ERK), actionné dans une deuxième position fin de course en bas (RK), plus basse que la première position fin de course, est ouvert, deuxième position où le support de roulette côté tête (RK) fait protubérance sous le dispositif élévateur côté tête (KH) et permet le roulement sur le sol.

6. Commande suivant l'une quelconque des revendications précédentes, caractérisée en ce que dans le dispositif élévateur (FH) côté pieds, le contact fin de course pieds en haut (EOF), actionné dans une position fin de course haute (KO), est ouvert et en ce que le contact fin de course pieds en bas (EUF), actionné dans une première position fin de course en bas, dans laquelle un support de roulette côté pieds (RK) est proche du sol niais pas encore en contact de roulement avec celui-ci, est ouvert, et en ce que dans le dispositif élévateur côté pieds (FH), le contact position de roulement côté pieds (ERF), actionné dans une deuxième position fin de course en bas (RK), plus basse que la première position fin de course, est ouvert, deuxième position où le support de roulette côté pieds fait protubérance sous le dispositif élévateur côté pieds (KF) et permet le roulement sur le sol.
